# EUROPÄISCHE PATENTSCHRIFT

(11) **EP 0 449 837 B1**
(45) Veröffentlichungstag und Bekanntmachung des Hinweises auf die Patenterteilung: **11.08.1993**
(21) Anmeldenummer: 89910855.9
(22) Anmeldetag: 27.09.1989
(51) Int. Cl.: A63B 23/02

(54) **SPORTGERÄT ZUM MUSKELTRAINING**
SPORTS DEVICE FOR MUSCLE TRAINING
APPAREIL D'ENTRAINEMENT POUR MUSCULATION

(30) Priorität: 23.12.1988 DE 3843404
(43) Veröffentlichungstag der Anmeldung: 09.10.1991
(73) Patentinhaber: GALAXY SPORT GMBH, D-71577 Grosserlach (DE)
(72) Erfinder: GOTTLOB, Peter, D-7151 Grosserlach-Grab (DE)
(74) Vertreter: Wolf, Eckhard, Dr.-Ing.
(86) Internationale Anmeldenummer: EP8901133
(87) Internationale Veröffentlichungsnummer: WO9007361

(56) Entgegenhaltungen:
- DE-U- 8 623 738
- US-A- 3 784 193
- US-A- 4 349 193
- US-A- 4 456 245

## Beschreibung

Die Erfindung betrifft ein Sportgerät zum Muskeltraining mit einem an einem Gestell angeordneten, gegenüber dem Unterkörper einer Trainingsperson drehfest fixierbaren, vorzugsweise als Sitzteil ausgebildeten Unterteil und einem vorzugsweise durch Festhalten oder Anpressen gegenüber dem Oberkörper der Trainingsperson drehfest fixierbaren, um eine im wesentlichen vertikale Achse relativ zum Unterteil und zum Gestell von mindestens einer Ausgangsdrehlage heraus hin- und herverschwenkbaren Oberteil, auf das ein vorzugsweise in seiner Stärke verstellbares und in seiner Richtung wahlweise einstellbares Drehmoment einwirkt. Das Sportgerät ist vor allem für den Einsatz beim Bodybuilding, beim Fitnesstraining sowie in der Rehabilitation bestimmt.

Ziel des Bodybuilding und des Fitnesstrainings ist es, durch gleichmäßigen Aufbau aller Muskeln dem menschlichen Körper eine ausgewogene Figur zu geben. Dies läßt sich allein durch sportliche Betätigung nur schwer erreichen, da bei den meisten Sportarten einzelne Muskeln oder Muskelgruppen stark belastet, andere jedoch vernachlässigt werden, wodurch es zu muskulären Dysbalancen kommt. Man hat deshalb speziell für das Body-building eine Vielzahl von Sportgeräten entwickelt, bei denen durch wiederholtes Arbeiten gegen eine von außen einwirkende einstellbare Belastung jeweils ein ganz bestimmter Muskel oder eine bestimmte Muskelgruppe trainiert und aufgebaut werden kann. Durch planvollen Einsatz der Gesamtheit der Geräte läßt sich der Muskelaufbau am gesamten Körper gezielt kontrollieren.

Ein wichtiger Gesichtspunkt bei der Konzeption derartiger Sportgeräte ist es, den Bewegungsablauf durch das Gerät selbst derart vorzugeben oder einzuschränken, daß nur die vorgesehenen Muskeln arbeiten, eine Kontraktion anderer Muskeln oder Muskelpartien jedoch weitgehend unterbleibt.

Zusätzlich soll es dem Trainierenden erschwert oder unmöglich gemacht werden, eine Übung "abzufälschen", d.h. bewußt oder unbewußt den Bewegungsablauf so zu gestalten, daß nicht die vorgesehenen, sondern andere Muskelpartien arbeiten. Dies ist notwendig, da die Motorik und Reflexbewegungen, die von Mensch zu Mensch verschieden sind, einem isolierten Training einer Muskelgruppe entgegenwirken, wenn eine anatomisch gerechte Fixierung und entsprechende Einschränkung der Freiheitsgrade nicht gewährleistet ist.

Der beidseitig oberhalb der Hüftknochen angeordnete, die Hüftknochen mit den Rippen verbindende Obliquus-Muskel kann dadurch aufgebaut werden, daß Oberkörper und Unterkörper entgegen einem einstellbaren Drehmoment oder einer einstellbaren Kraft gegeneinander verdreht, dabei jedoch selbst möglichst unbeweglich gehalten werden. Für den gezielten Aufbau dieser Muskeln sind Sportgeräte bekannt (US-A 4456245), deren festes, in mehreren Drehlagen links und rechts einer Ruheposition arretierbares Sitzteil mit Stützpolstern zum Fixieren des Unterkörpers versehen ist. Ein mit Armauflagen und Handgriffen versehenes Oberteil ist aus der Ruheposition heraus nach beiden Richtungen entgegen einer rückstellenden Kraft in eine Ausgangsdrehlage gegenüber dem Sitzteil verdrehbar. Durch wiederholtes Herausschwenken des mit den Händen oder Armen festgehaltenen Oberteils aus der Ausgangsdrehlage heraus entgegen der Einwirkung der Rückstellkraft und durch eine jeweils anschließende entlastende Rückdrehung in die Ausgangsdrehlage können zuerst die Obliquus-Muskeln auf einer Körperseite und anschließend durch Umstellen des Sitzes und Ausführen derselben Bewegung in die andere Drehrichtung die Obliquus-Muskeln auf der anderen Körperseite belastet werden. Aufgrund der Einleitung der Drehbewegung im Schulterbereich werden zuerst die großen Rückenmuskeln (terex major und latissimus dorsi) sowie die Brust- und seitlichen Schultermuskeln kontrahiert. Durch die unerwünschte Kontraktion dieser Muskeln wird der Oberkörper zum einen in sich, zum anderen jedoch auch gegenüber dem Unterkörper verdreht. Wenn der Reiz dann den Obliquus-Muskel erreicht und dieser mit der Kontraktionsarbeit beginnt ist er bereits auf einer Körperseite teilweise kontrahiert und auf der gegenüberliegenden Körperseite gedehnt, so daß er im restlichen Abschnitt der Drehbewegung nicht mehr die volle Arbeit leisten kann. Ein Aufbau der Obliquus-Muskeln dauert daher unnötig lange. Da die Vordehnung bis zur hälftigen Kontraktion fehlt, findet dieser Muskelaufbau nur bedingt oder überhaupt nicht statt. Hinzu kommt, daß in diesem Falle die transversospinalen Muskelsysteme im unteren Brust- und Lendenwirbelbereich nicht kontrahiert und somit auch nicht entwickelt werden. Auch nimmt die Belastung der transversospinalen Muskelgruppen vom Beginn des Brustwirbelbereichs bis zu dessen Ende hin kontinuierlich ab.

Bei einem weiteren bekannten Gerät dieser Art ist das mit Handgriffen und Armauflagen versehene Oberteil fest mit dem Gerätegestell verbunden, während sich das Sitzteil entgegen einem rückstellenden Drehmome.nt gegenüber dem Oberteil und dem Gestell verdrehen läßt. Die Drehung des Sitzteils wird dort zwar im Bereich der Hüfte und damit im unteren Bereich der Obliquus-Muskeln eingeleitet, jedoch kontrahieren auch hier zusätzlich andere Muskeln. Außerdem kann der Trainierende die Übung durch beidseitiges isometrisches Anspannen der Obliquus-Muskeln unbewußt abfälschen. Bei einem isometrischen Anspannen eines Muskels kontrahiert dieser nicht und leistet daher auch keine oder nur geringe Arbeit für den Muskelaufbau. Außerdem wird durch isometrisches Training die Muskulatur auf Dauer verkürzt, was zu Spannungen und Dysbalancen im Körper führt. Der Oberkörper wird dort nicht oder nur wenig gegenüber dem Unterkörper verdreht und die Drehbewegung des Sitzteils gegenüber dem fest mit dem Gestell verbundenen Oberteil erfolgt durch eine unerwünschte Kontraktion bzw. Dehnung der Schulter- oder Oberarmmuskeln. Die transversospinalen Muskelgruppen werden mit einem solchen Gerät nur im Lendenwirbelbereich trainiert, während der Anteil des transversospinalen Muskelsystems im Brustwirbelbereich keine Belastung erfährt.

Der Erfindung liegt daher die Aufgabe zugrunde, ein Sportgerät der eingangs angegebenen Art dahingehend zu verbessern, daß die Obliquus-Muskeln unter Ausschaltung anderer Muskelpartien optimal aufgebaut werden können und zugleich das transversospinale Muskelsystem im Brust- und Lendenwirbelbereich gleichmäßig belastet werden kann.

Zur Lösung dieser Aufgabe werden erfindungsgemäß die im Kennzeichenteil des Patentanspruchs 1 angegebenen Merkmale vorgeschlagen. Vorteilhafte Weiterbildungen und Ausgestaltungen ergeben sich aus den abhängigen Ansprüchen.

Der Erfindung liegt der Gedanke zugrunde, durch je ein gegenüber dem Gestell gegen ein rückstellendes Drehmoment gegensinnig verschwerikbares Unterteil und Oberteil zum einen eine isolierte Belastung der Obliquus-Muskeln zu erreichen und ein isometrisches Anspannen derselben zu erschweren oder unmöglich zu machen, und zum anderen das transversospinale Muskelsystem im Brust- und Lendenwirbelbereich gleichmäßig zu belasten und damit die Stabilität und die Beweglichkeit der Wirbelsäule zu verbessern. Zweckmäßig sind dabei das Unterteil und das Oberteil in ihrer Schwenkbewegung mechanisch, beispielsweise durch ein retten- oder Zahnradgetriebe, miteinander gekoppelt.

Gemäß einer vorteilhaften Ausgestaltung der Erfindung ist das Kopplungsglied derart ausgebildet, daß es die Drehmomente in unveränderter Größe übertragen oder sie über- bzw. untersetzen kann. Die auf das Unterteil und das Oberteil einwirkenden Drehmomente können durch entsprechende Ausbildung des Kopplungsgliedes bzw. des das Drehmoment ausübenden Organs drehwinkelunabhängig oder in Abhängigkeit von der Winkelstellung veränderlich sein. In einer Ruhe- bzw. Einstiegsposition wirken zweckmäßig keine Drehmomente auf das Unterteil und das Oberteil ein.

Um nicht durch Abbiegen des Oberkörpers weitere Muskeln zu beanspruchen und um den Oberkörper stets in einer aufrechten Lage zu halten, sind Oberteil und Unterteil gemäß einer bevorzugten Ausgestaltung der Erfindung um eine gemeinsame Achse drehbar. Dabei können das Oberteil und das Unterteil auf zwei getrennten um die gemeinsame Achse drehbaren Wellen drehfest angeordnet sein. Stützen sich Oberteil und Unterteil nach unten ab, so wird dabei zweckmäßig eine der beiden Wellen als Hohlwelle ausgebildet und auf der anderen Welle sowie am Gestell drehbar gelagert. Die das Oberteil tragende Welle kann jedoch auch nach oben zu am Gestell drehbar aufgehängt sein.

Um das Drehmoment auf das Oberteil und/oder das Unterteil aufzubringen ist gemäß einer weiteren bevorzugten Ausgestaltung der Erfindung am Gestell des Sportgerätes mindestens ein mit einer veränderlichen Zugkraft beaufschlagbares Zuaorgan angeordnet, das mit dem Oberteil und/oder dem Unterteil verbunden ist, wobei die vom Zugorgan ausgeübte Kraft außerhalb der Ruheposition von Unter- bzw. Oberteil exzentrisch zu deren Drehachse angreift und dadurch ein Drehmoment auf Unter- und/oder Oberteil ausübt. Als Zugorgan kann eine über Umlenkrollen umlenkbare Kette, ein Riemen oder ein! Seil dienen, wobei die Zugkraft durch Gewichtskörper aufgebracht werden kann, die in unterschiedlicher Anzahl mit dem freien Ende der Kette oder des Seils verbindbar sind. Jedoch können auch Spiralfedern oder Pneumatikzylinder sowie Wirbelstromoder Magnetpulverbremsen zum Erzeugen der Zugkraft eingesetzt werden. Um in den Trainingsstellungen des Sportgeräts stets gegen ein gleichbleibend hohes Drehmoment zu arbeiten ist es zweckmäßig, das Zugorgan in tangentialer Richtung am Umfang eines achsmittig mit dem Unterteil und/oder dem Oberteil verbundenen Rades angreifen zu lassen.

Gemäß einer weiteren bevorzugten Ausgestaltung der Erfindung wirkt das Zugorgan nur auf eine der beiden, Oberteil und Unterteil tragende! Wellen, die über ein Wendegetriebe miteinander verbunden sind. Das Wendegetriebe kann dabei als Kettentrieb mit mindestens einer Wendewelle ausgebildet sein, wobei die Wendewelle mit einer der das Oberteil bzw. Unterteil tragenden Wellen durch einen gleichsinnig drehenden Kettentrieb gekoppelt ist. Die Wendewelle weist dabei mindestens drei Kettenräder auf, während die das Unterteil bzw. Oberteil tragenden Wellen mit mindestens je zwei Kettenrädern versehen sind. Zwei Kettenräder der Wendewelle können durch zwei gegensinnig verschränkte offene Kettenstücke mit zwei entsprechenden Kettenrädern auf der das Oberteil tragenden Welle verbunden sein. Eine Drehung der Wendewelle in einer Drehrichtung wird dadurch in eine Drehung der das Oberteil tragenden Welle in entgegengesetzter Richtung überführt. Das dritte Kettenrad der Wendewelle kann dann durch einen Kettentrieb mit geschlossener unverschränkter Kette mit der das Unterteil tragenden Welle verbunden sein, um eine Drehbewegung des Unterteils mit gleicher Drehrichtung auf die Wendewelle zu übertragen. Eine Umkehrung der Drehrichtung der beiden, Unterteil bzw. Oberteil tragenden Wellen läßt sich ebenfalls mit Hilfe eines Zahnradgetriebes mit zwei ineinandergreifenden Zahnrädern erzielen, von denen je eines mit einem drehfest mit einer der beiden Wellen verbundenen Zahnrad kämmt.

Anstatt das Oberteil und das Unterteil miteinander zu koppeln können beide Teile auch unabhängig voneinander verschwenkbar im Gestell angeordnet sein. Zur Erzeugung der Drehmomente können dabei zwei getrennte, jeweils exzentrisch zur Drehachse am Unterteil bzw. am Oberteil angreifende Zugorgane vorgesehen werden.

Im folgenden wird die Erfindung anhand eines in der Zeichnung in schematischer Weise dargestellten Ausführungsbeispiels näher erläutert. Es zeigen
- Fig.1: eine teilweise geschnittene Seitenansicht eines Sportgeräts in Ruhe- bzw. Einstiegsposition;
- Fig.2: eine Draufsicht auf das Sportgerät nach Fig.1 mit strichpunktiert angedeuteter Ausgangsdrehlage;
- Fig.3 a bis d: vier Schnitte durch das Wendegetriebe des Sportgeräts nach Fig.1 entlang der Linien A-A, B-B, C-C und D-D.

Das in der Zeichnung dargestellte Sportgerät besteht im wesentlichen aus einem als Sitzteil 10 ausgebildeten Unterteil und einem Oberteil 20, die beide in einem Gestell 30 drehbar gelagert sind.

Das mit einem gepolsterten Sitz versehene Sitzteil 10 wird von einer vertikalen Welle 12 getragen, die sich auf einem Axiallager 37 gegenüber dem Gestell 30 abstützt und innerhalb einer Hohlwelle 14 mit Rollenlagern 31,33 gelagert ist.

Das aus einem Stahlrahmen 41 mit zwei Armauflagen 43 und zwei Handgriffen 45 bestehende Oberteil 20 ist mittels einer Klemmverbindung 47 drehfest auf der Hohlwelle 14 befestigt, die in einer mit dem Gestell 30 verbundenen Rohrstütze 28 mit Rollenlagern 27,29 ebenfalls drehbar gelagert ist und die bei einer Auslenkung des Sitzteils 10 aus seiner Ruhe-bzw. Einstiegsposition heraus nach links oder rechts durch ein Wendegetriebe 50 in jeweils entgegengesetzter Richtung verdreht wird.

Das Wendegetriebe 50 besteht aus einer senkrecht im Rahmen 30 gelagerten Wendewelle 52 auf der drei Kettenräder 54,56,58 gleichen Durchmessers koaxial befestigt sind. Die Kettenräder 54,56 sind durch zwei gegeneinander verschränkte Gelenkkettenstücke 70,72 mit zwei auf der Hohlwelle 14 des Oberteils 20 angeordneten Kettenrädern 62,64 verbunden. Ein Verdrehen der Wendewelle 52 im Uhrzeigersinn bewirkt dadurch ein Verdrehen der Hohlwelle 14 entgegen dem Uhrzeigersinn und umgekehrt (Fig.3).

Der Antrieb der Wendewelle 52 erfolgt über das unterste Kettenrad 58, das mittels einer geschlossenen unverschränkten Gelenkkette 77 mit dem auf der Welle 12 des Sitzteils 10 angeordneten Kettenrad 26 verbunden ist. Ein Verdrehen der das Sitzteil 10 tragenden Welle 12 im Uhrzeigersinn bewirkt damit ein Verdrehen der Wendewelle 52 in derselben Richtung und der das Oberteil 20 tragenden Hohlwelle 14 entgegen dem Uhrzeigersinn (Fig.3). Zwei gegenüber dem Rahmen 30 verschiebbar angeordnete Spannrollen 74 ermöglichen das Spannen der die Kettenräder 58 und 26 verbindenden Gliederkette 77.

Am freien Ende 32 einer mittels Umlenkrollen 34,36 im Gestell geführten Gelenkkette 38 sind Gewichtskörper 39 in unterschiedlicher Anzahl befestigbar. Das andere Ende der Gelenkkette 38 ist im Umfang eines Kettenrades 22 befestigt, das fest mit der das Sitzteil 10 tragenden Welle 12 verbunden ist. Wird das Sitzteil 10 aus seiner in den Fig.1 und 3 gezeigten Ruhe- bzw. Einstiegsposition heraus in eine um 90° versetzte Ausgangsdrehlage geschwenkt, so greift die von der Kette 38 ausgeübte Zugkraft in tangentialer Richtung am Kettenrad 22 an und übt damit ein Drehmoment auf das Sitzteil 10 aus. Zwei um vertikale Achsen am Gestell 30 gelagerte Führungsrollen 24 dienen der Umlenkung der Kette 38 und sorgen dafür, daß bereits bei einem relativ kleinen Verdrehwinkel des Sitzteils 10 aus seiner Ruhe- bzw. Einstiegsposition heraus die Zugkraft der Kette 38 in tangentialer Richtung am Kettenrad 22 angreift und dann bei weiterer Verdrehung ein gleichbleibendes Moment auf die Welle 12 und damit auf das Sitzteil 10 ausübt.

Eine vorne am Sitz 80 angeordnete Polsterstütze 84 dient der seitlichen Abstützung der Knie und verhindert ebenso wie das Hüftpolster 82 ein Verrutschen der Trainingsperson auf dem Sitz. Eine Fußplatte 88 zum Aufstützen der Füße verhindert, daß die Beine zum Schwungholen benutzt werden.

Bei dem in Fig.3 in mehreren Schnittebenen dargestellten Wendegetriebe 50 sind die Gliederkettenstücke 70,72 am Umfang der Kettenräder 54,56 bzw. 62,64 befestigt und jeweils gegeneinander verschränkt, so daß sich bei Drehungen entgegen dem Uhrzeigersinn ebenso wie im Uhrzeigersinn die das Oberteil 20 tragende Hohlwelle 14 durch die Wendewelle 52 antreiben läßt.

Der Antrieb der Wendewelle 52 erfolgt über die in Fig.3c dargestellte geschlossene Gliederkette 77, die eine Drehbewegung der das Sitzteil 10 tragenden Welle 12 in gleicher Drehrichtung auf die Wendewelle 52 überträgt. Die auf dem Zahnkranz der Kettenräder 26 und 58 aufliegende unverschränkte Gliederkette 77 kann durch Spannrollen 74 nachgespannt werden, die am Gestell 30 verschiebbar angeordnet sind. Die in Fig.3 d gezeigte, am Umfang des Kettenrads 22 befestigte Kette 38 greift in der dargestellten Ruheposition des Sportgeräts radial am Kettenrad 22 an und übt damit kein Drehmoment auf das Kettenrad 22 und die mit diesem verbundene, das Sitzteil 10 tragende Welle 12 aus. Verdreht man jedoch das Sitzteil 10 um 90° in eine der beiden Ausgangsdrehlagen, so greift die vom Kettenrad 22 mitgenommene und an einer der Führungsrollen 24 umgelenkte Kette 38 in tangentialer Richtung am Kettenrad 22 an. Dadurch wird ein rückstellendes Drehmoment auf das Kettenrad 22 und das Sitzteil 10 ausgeübt.

Durch Veränderung der Durchmesser beispielsweise der Kettenräder 58 oder 26 läßt sich das Übersetzungsverhältnis und damit das Verhältnis der Drehmomente verändern, die auf das Sitzteil 10 bzw. auf das Oberteil 20 einwirken. Halbiert man z.B. den Durchmesser des Kettenrads 58, so wirkt auf die das Sitzteil 10 tragende Welle 12 ein doppelt so großes Drehmoment wie auf die das Oberteil 20 tragende Hohlwelle 14. Dadurch dreht sich auch das Oberteil 20 gegenüber dem Gestell 30 mit doppelt so großer Winkelgeschwindigkeit wie das Sitzteil 10.

In der in Fig.2 mit durchgezogenen Linien dargestellten Einstiegs- bzw. Ruheposition des Sportgeräts wird kein Drehmoment auf Sitzteil 10 und Oberteil 20 ausgeübt. Verdreht die Trainingsperson nach dem Einsteigen das Sitzteil 10 um 90° gegenüber dem Gestell 30 nach links oder rechts in eine der Ausgangsdrehlagen, so werden die mit der Kette 38 verbundenen Gewichtskörper 39 angehoben und üben durch ihre Gewichtskraft ein rückstellendes Drehmoment auf das Sitzteil 10 aus. Gleichzeitig mit dem Verdrehen des Sitzteils 10 wird das Oberteil 20 durch das Wendegetriebe 50 ebenfalls um 90° in entgegengesetzter Richtung aus seiner Ruheposition herausgegeschwenkt. Nach Erreichen der strichpunktiert angedeuteten Ausgangsdrehlage legt die Trainingsperson die Unterarme auf die Armauflagen 43 auf und faßt mit beiden Händen die Handgriffe 45. Aus dieser Position heraus erfolgt nun der Aufbau der Obliquus-Muskeln auf einer Körperseite, indem das Sitzteil und das Oberteil entgegen dem rüc.kstellenden Drehmoment durch eine wiederholte, im Bereich des Obliquus-Muskels eingeleitete Verdrehbewegung zwischen Unterkörper und Oberkörper gegeneinander verschwenkt werden. Nach vollständiger Kontraktion des Muskels auf einer Körperseite erfolgt durch Lockerung des Muskels jeweils die Rückkehr in die Ausgangsdrehlage. Nach dem Training der Obliquus-Muskeln auf einer Körperseite wird das Sitzteil 10 durch die Ruheposition hindurch in die zweite, gegenüber der strichpunktiert gezeichneten um 180° versetzte Ausgangsdrehlage verdreht und aus dieser Position heraus die Muskeln der anderen Körperseite trainiert.

Bei der gegensinnig ablaufenden Drehbewegung, bei der sowohl der Unterkörper als auch der Oberkörper eine Drehbewegung gegen ein jeweils einstellbares, gegebenenfalls unterschiedliches Drehmoment ausführt, wird auch das transversospinale Muskelsystem, das die Wirbel untereinander verbindet und aufgrund der jeweiligen Fixierung an Dorn- und Querfortsätzen den Wirbeln eine Torsions- bzw. Rotationsbewegung gestattet, belastet und gekräftigt. Aufgrund der Einleitung des Drehmoments sowohl in den Oberkörper als auch in den Unterkörper können die transversospinalen Muskeln an den zwölf Brustwirbeln und fünf Lendenwirbeln gleichmäßig erfaßt und belastet werden. Bei unterschiedlicher Drehmomentbeaufschlagung im Ober- und Unterkörperbereich ist es sogar möglich, die transversospinalen Muskeln in der Nähe bestimmter Muskeln punktuell zu trainieren. Dies ist besonders bei der Rehabilitation von Bedeutung, da dort der Trainierende bei Bewegungsmangel gezielt ausgewählte transversospinale Muskelgruppen trainieren kann, um damit die eingeschränkte Beweglichkeit zwischen den betreffenden Wirbeln zu verbessern.

## Patentansprüche

1. Sportgerät zum Muskeltraining mit einem an einem Gestell angeordneten, gegenüber dem Unterkörper einer Trainingsperson drehfest fixierbaren, vorzugsweise als Sitzteil ausgebildeten Unterteil und einem vorzugsweise durch Festhalten oder Anpressen gegenüber dem Oberkörper der Trainingsperson drehfest fixierbaren, um eine im wesentlichen vertikale Achse relativ zum Unterteil und zum Gestell von mindestens einer Ausgangsdrehlage heraus begrenzt hin- und herverschwenkbaren Oberteil, auf das ein vorzugsweise in seiner Stärke verstellbares und in seiner Richtung wahlweise einstellbares Drehmoment einwirkt, **dadurch gekennzeichnet,** daß das Unterteil (10) und das Oberteil (20) über Getriebemittel (50) um eine gemeinsame, im wesentlichen vertikale Achse gegensinnig gegenüber dem Gestell gekoppelt hin- und herverschwenkbar und mit gegensinnig rückstellenden Drehmomenten beaufschlagbar sind.

2. Sportgerät nach Anspruch 1, **gekennzeichnet durch** mindestens ein exzentrisch zur Drehachse am Oberteil (20) und/oder am Unterteil (10) angreifendes Zugorgan (38) zur Ausübung des Drehmoments.

3. Sportgerät nach Anspruch 1 oder 2, **dadurch gekennzeichnet,** daß das Oberteil (20) und das Unterteil (10) auf zwei getrennten, um die gemeinsame Achse drehbaren Wellen (12,14) drehfest angeordnet sind.

4. Sportgerät nach Anspruch 3, **dadurch gekennzeichnet,** daß die das Oberteil (20) tragende, als Hohlwelle ausgebildete Welle (14) am Gestell (30) sowie auf der das Unterteil tragenden Welle (12) drehbar gelagert ist.

5. Sportgerät nach Anspruch 3 oder 4, **dadurch gekennzeichnet,** daß die das Oberteil (20) und das Unterteil (10) tragenden Wellen (12,14) über ein Wendegetriebe (50) miteinander verbunden sind.

6. Sportgerät nach Anspruch 5, **dadurch gekennzeichnet,** daß das Wendegetriebe (50) als Kettentrieb mit mindestens einer Wendewelle (52) ausgebildet ist.

7. Sportgerät nach Anspruch 6, **dadurch gekennzeichnet,** daß die Wendewelle (52) mit einer der Wellen (12, 14) des Unterteils (10) bzw. des Oberteils (20) durch einen gleichsinnig drehenden Kettentrieb und mit der anderen Welle des Oberteils (20) bzw. des Unterteils (10) durch einen gegensinnig drehenden Kettentrieb gekoppelt ist.

8. Sportgerät nach Anspruch 6 oder 7, **dadurch gekennzeichnet**, daß die Wendewelle (52) mindestens drei Kettenräder (54,56,58) und die das Unterteil (10) und das Oberteil (20) tragenden Wellen (12,14) jeweils mindestens zwei Kettenräder (22,26 bzw. 62,64) tragen.

9. Sportgerät nach einem der Ansprüche 6 bis 8, **dadurch gekennzeichnet,** daß die Wendewelle (52) durch einen Kettentrieb mit geschlossener Kette (77) mit der das Unterteil (10) tragenden Welle (12) verbunden ist.

10. Sportgerät nach Anspruch 8 oder 9, **dadurch gekennzeichnet,** daß zwei Kettenräder (54,56) der Wendewelle (52) durch zwei gegensinnig verschränkte offene Kettenstücke (70,72) mit zwei entsprechenden Kettenrädern (62,64) auf der das Oberteil (20) tragenden Welle (14) verbunden sind.

11. Sportgerät zum Muskeltraining mit einem an einem Gestell angeordneten, gegenüber dem Unterkörper einer Trainingsperson drehfest fixierbaren, vorzugsweise als Sitzteil ausgebildeten Unterteil und einem vorzugsweise durch Festhalten oder Anpressen gegenüber dem Oberkörper der Trainingsperson drehfest fixierbaren, um eine im wesentlichen vertikale Achse relativ zum Unterteil und zum Gestell von mindestens einer Ausgangsdrehlage heraus begrenzt hin- und herverschwenkbaren Oberteil, auf das ein vorzugsweise in seiner Stärke verstellbares und in seiner Richtung wahlweise einstellbares Drehmoment einwirkt, **dadurch gekennzeichnet,** daß das Unterteil (10) und das Oberteil (20) unabhängig voneinander um eine gemeinsame vertikale Achse gegensinnig gegenüber dem Gestell hin- und herverschwenkbar sind und unter der Einwirkung von mindestens zwei getrennten, am Unterteil einerseits und am Oberteil andererseits angreifenden Rückstellorganen mit gegensinnig rückstellenden Drehmomenten beaufschlagbar sind.

12. Sportgerät nach Anspruch 11, **dadurch gekennzeichnet,** daß die Rückstellorgane durch mindestens zwei getrennte, jeweils exzentrisch zur Drehachse am Unterteil (10) einerseits und am Oberteil (20) andererseits angreifende Zugorgane gebildet sind.

13. Sportgerät nach einem der Ansprüche 1 bis 12, **dadurch gekennzeichnet,** daß das Unterteil (10) und das Oberteil (20) unter der Einwirkung von gegensinnig gleichgroßen Drehmomenten stehen.

14. Sportgerät nach einem der Ansprüche 1 bis 12, **dadurch gekennzeichnet,** das das Unterteil (10) und das Oberteil (20) unter der Einwirkung von gegensinnig unterschiedlichen Drehmomenten stehen.

15. Sportgerät nach einem der Ansprüche 1 bis 14, **dadurch gekennzeichnet,** daß die auf das Unterteil (10) und das Oberteil (20) einwirkenden Drehmomente drehwinkelunabhängig sind.

16. Sportgerät nach einem der Ansprüche 1 bis 14, **dadurch gekennzeichnet,** daß die auf das Unterteil (10) und das Oberteil (20) einwirkenden Drehmomente in Abhängigkeit von der Winkelstellung variabel sind.

17. Sportgerät nach einem der Ansprüche 1 bis 16, **dadurch gekennzeichnet,** daß in einer Ruhe- bzw. Einstiegsposition kein Drehmoment auf das Unterteil (10) und das Oberteil (20) einwirkt.

18. Sportgerät nach Anspruch 2 oder 12, **dadurch gekennzeichnet,** daß das Zugorgan (38) in tangentialer Richtung am Umfang eines achsmittig mit dem Unterteil (10) oder dem Oberteil (20) verbundenen Rades (22) angreift.

## Claims

1. Sports device for muscle training, comprising a bottom part, which is arranged on a frame and can be rotationally fixed relative to the lower body of the person in training and which is preferably arranged as a part of a seat, and a top part, which is preferably rotationally fixed relative to the upper body of the person in training by holding tight or pressing in place and which can be pivoted back and forth to a limited extent from at least one initial position around a substantially perpendicular axis relative to the bottom part and the frame. and that said top part is acted upon by a torque of preferably adjustable strength and selectively adjustable direction, **characterised in that** the bottom part (10̸) and the top part (20̸) can be coupled and pivoted back and forth via a gearing (50̸) in opposite directions relative to the frame around a common, substantially perpendicular axis, and they can be loaded by counter-rotationally returning torques.

2. Sports device according to claim 1, **characterised by** at least one pulling element (38), which engages the tap part (20̸) and/or the bottom part (10̸) eccentrically to the axis of rotation, for producing the torque.

3. Sports device according to claim 1 or 2, **characterised in that** the top part (20̸) and the bottom part (10̸) are non-rotationally arranged on two separate shafts (12, 14) which rotate around the common axis.

4. Sports device according to claim 3, **characterised in that** the shaft (14), which supports the top part (20̸), is arranged as a hollow shaft, is rotationally mounted on the frame (30̸) as well as on the shaft (12) which supports the bottom part.

5. Sports device according to claim 3 or 4, **characterised in that** the shafts (12, 14), which support the top part (20̸) and the bottom part (10̸), are interconnected via a reversing gear mechanism (50̸).

6. Sports device according to claim 5, **characterised in that** the reversing gear mechanism (50̸) is arranged as a chain drive having at least one reversing shaft (52).

7. Sports device according to claim 6, **characterised in that** the reversing shaft (52) is coupled with one of the shafts (12, 14) at the bottom part (120̸), or of the top part (20̸) respectively, by a chain drive rotating in the same direction and with the other shaft of the top part (20̸), or the bottom part (10̸) respectively, by a chain drive rotating in the opposite direction.

8. Sports device according to claim 6 or 7, **characterised in that** the reversing shaft (52) comprises at least three chain wheels (54, 56, 58), and the shafts (12, 14) which carry the bottom part (10̸) and the top part (20̸) comprise at least two respective chain wheels (22, 26 or 62, 64).

9. Sports device according to one of claims 6 to 8, **characterised in that** the reversing shaft (52) is connected, by means of a chain drive with a closed chain (77), to the shaft (12) which supports the bottom part (10̸).

10. Sports device according to claim 8 or 9, **characterised in that** two chain wheels (54, 56) of the reversing shaft (52) are connected, by means of two opposingly crossed open chain elements (70̸, 72), with two respective chain wheels (62, 64) on the shaft (14) which supports the top part (20̸).

11. Sports device for muscle training, comprising a bottom part, which is arranged on a frame and can be rotationally fixed relative to the lower body of the person in training and which is preferably arranged as a part of a seat, and a top part, which is preferably rotationally fixed relative to the upper body of the person in training by holding tight or pressing in place and which can be pivoted back and forth to a limited extent from at least one initial position around a substantially perpendicular axis relative to the bottom part and the frame, and that said top part is acted upon by a torque of preferably adjustable strength and selectively adjustable direction, **characterised in that** the bottom part (10̸) and the top part (20̸) are independently from one another pivotable back and forth in opposite directions relative to the frame around a common perpendicular axis and that they are loaded, by the effect of at least two separated return elements, which on the one side engage the bottom part and on the other side the top part, with torques which return counter-rotationally.

12. Sports device according to claim 11, **characterised in that** the return elements are formed by at least two separated pulling elements, which engage, eccentrically to the axis of rotation, on the one side the bottom part (10̸) and on the other side the top part (20̸).

13. Sports device according to one of claims 1 to 12, **characterised in that** the bottom part (10̸) and the top part (20̸) are under the influence of counter-rotational torques of equal value.

14. Sports device according to one of claims 1 to 12, **characterised in that** the bottom part (10̸) and the top part (20̸) are under the influence of counter-rotational torques of different values.

15. Sports device according to one of claims 1 to 14, **characterised in that** torques acting or the bottom part (10̸) and on the top part (20̸) are independent of the angle of rotation.

16. Sports device according to one of claims 1 to 16, **characterised in that** the torques acting on the bottom part (10̸) and the top part (20̸) are variable in dependence of the angular position.

17. Sports device according to one of claims 1 to 16, **characterised in that** in an inoperative or entry position no torque acts on the bottom part (10̸) and the top part (20̸).

18. Sports device according to claim 2 or 12, **characterised in that** the pulling element (38) engages in a tangential direction the periphery of a wheel (22) which is connected to the bottom part (10̸) or the top part (20̸) at the centre of the axis.

## Revendications

1. Appareil de sport pour la musculation, comprenant une partie inférieure montée sur un châssis, qui peut être bloquée en rotation par rapport à la partie inférieure du corps d'une personne qui s'entraîne, et qui est de préférence conformée en surface de siège, et une partie supérieure qui peut être bloquée en rotation, de préférence par retenue ou pression par rapport au buste de la personne qui s'entraîne, et qui, à partir d'au moins une position de rotation initiale, peut être pivotée de manière limitée dans les deux sens, autour d'un axe sensiblement vertical, par rapport à la partie inférieure et au châssis, ladite partie supérieure étant soumise à l'action d'un couple de rotation dont l'importance est de préférence réglable et dont la direction peut être réglée au choix, **caractérisé en ce** que la partie inférieure (10) et la partie supérieure (20), couplées en opposition par rapport au châssis par l'intermédiaire de moyens mécaniques (50), peuvent pivoter dans les deux sens autour d'un axe commun sensiblement vertical et être sollicitées par des couples antagonistes opposés.

2. Appareil de sport selon la revendication 1, caractérisé en ce qu'il comprend au moins un organe de traction (38) pour l'application du couple de rotation, qui agit de manière excentrique par rapport à l'axe de rotation sur la partie supérieure (20) et/ou sur la partie inférieure (10).

3. Appareil de sport selon l'une des revendications 1 ou 2, caractérisé en ce que la partie supérieure (20) et la partie inférieure (10) sont montées de manière solidaire en rotation sur deux arbres (12, 14) séparés qui peuvent tourner autour d'un axe commun.

4. Appareil de sport selon la revendication 3, caractérisé en ce que l'arbre (14) conformé en arbre creux et portant la partie supérieure (20) est monté de manière tournante sur le châssis (30) ainsi que sur l'arbre (12) qui porte la partie inférieure.

5. Appareil de sport selon l'une des revendications 3 ou 4, caractérisé en ce que les arbres (12, 14) qui portent la partie supérieure (20) et la partie inférieure (10) sont couplés l'un avec l'autre par l'intermédiaire d'un mécanisme inverseur (50).

6. Appareil de sport selon la revendication 5, caractérisé en ce que le mécanisme inverseur (50) est conformé en engrenage à chaîne avec au moins un arbre inverseur (52).

7. Appareil de sport selon la revendication 6, caractérisé en ce que l'arbre inverseur (52) est couplé avec l'un des arbres (12, 14) de la partie inférieure (10) ou de la partie supérieure (20) par une transmission par chaîne tournant dans le même sens et avec l'autre arbre de la partie supérieure (20) ou de la partie inférieure (10), par une transmission par chaîne tournant en sens inverse.

8. Appareil de sport selon l'une des revendications 6 ou 7, caractérisé en ce que l'arbre inverseur (52) porte au moins trois roues à chaînes (54, 56, 58), et que les arbres (12, 14) portant la partie inférieure (10) et la partie supérieure (20) portent chacun au moins deux roues à chaînes (22, 26 et respectivement 62, 64).

9. Appareil de sport selon l'une des revendications 6 à 8, caractérisé en ce que l'arbre inverseur (52) est couplé par une transmission par chaîne avec une chaîne fermée (77), avec l'arbre (12) qui porte la partie inférieure (10).

10. Appareil de sport selon l'une des revendications 8 ou 9, caractérisé en ce que deux roues à chaînes (54, 56) de l'arbre inverseur (52) sont couplées par deux sections de chaîne ouvertes (70, 72) croisées en sens inverse, avec deux roues à chaînes (62, 64) correspondantes sur l'arbre (14) qui porte la partie supérieure (20).

11. Appareil de sport pour la musculation, comprenant une partie inférieure montée sur un châssis, qui peut être bloquée en rotation par rapport à la partie inférieure du corps d'une personne qui s'entraîne, et qui est de préférence conformée en surface de siège, et une partie supérieure qui peut être bloquée en rotation, de préférence par retenue ou pression par rapport au buste de la personne qui s'entraîne, et qui, à partir d'au moins une position de rotation initiale, peut être pivotée de manière limitée dans les deux sens, autour d'un axe sensiblement vertical, par rapport à la partie inférieure et au châssis, ladite partie supérieure étant soumise à l'action d'un couple de rotation dont l'importance est de préférence réglable et dont la direction peut être réglée au choix, caractérisé en ce que la partie inférieure (10) et la partie supérieure (20) peuvent être pivotées indépendamment l'une de l'autre dans les deux sens autour d'un axe vertical commun, dans des sens opposés par rapport au châssis, et que, sous l'action d'au moins deux organes de rappel séparés fixés sur la partie inférieure d'une part et sur la partie supérieure d'autre part, elles peuvent être sollicitées par des couples antagonistes opposés.

12. Appareil de sport selon la revendication 11, caractérisé en ce que les organes de rappel sont constitués par au moins deux organes de traction séparés fixés chacun de manière excentrique par rapport à l'axe de rotation, sur la partie inférieure (10) d'une part et sur la partie supérieure (20) d'autre part.

13. Appareil de sport selon l'une des revendications 1 à 12, caractérisé en ce que la partie inférieure (10) et la partie supérieure (20) sont soumises à l'action de couples de rotation identiques agissant dans des sens opposés.

14. Appareil de sport selon l'une des revendications 1 à 12, caractérisé en ce que la partie inférieure (10) et la partie supérieure (20) sont soumises à l'action de couples de rotation différents agissant dans des sens opposés.

15. Appareil de sport selon l'une des revendications 1 à 14, caractérisé en ce que les couples de rotation agissant sur la partie inférieure (10) et sur la partie supérieure (20) sont indépendants de l'angle de rotation.

16. Appareil de sport selon l'une des revendications 1 à 14, caractérisé en ce que les couples de rotation agissant sur la partie inférieure (10) et sur la partie supérieure (20) sont variables en fonction de la position angulaire.

17. Appareil de sport selon l'une des revendications 1 à 16, caractérisé en ce que dans une position de repos et respectivement d'installation, aucun couple de rotation n'agit sur la partie inférieure (10) et sur la partie supérieure (20).

18. Appareil de sport selon l'une des revendications 2 ou 12, caractérisé en ce que l'organe de traction (38) est fixé tangentiellement sur la périphérie d'une roue (22) couplée au centre d'axe avec la partie inférieure (10) ou avec la partie supérieure (20).
